# EUROPÄISCHE PATENTSCHRIFT

(11) **EP 1 024 715 B1**
(45) Veröffentlichungstag und Bekanntmachung des Hinweises auf die Patenterteilung: **22.10.2003**
(21) Anmeldenummer: 98936422.9
(22) Anmeldetag: 14.07.1998
(51) Int. Cl.: A41B 11/02, A61F 13/06

(54) **TEXTILES FUSSBEKLEIDUNGSSTÜCK**
TEXTILE CLOTHING ITEM FOR THE FOOT
ARTICLE D'HABILLEMENT TEXTILE POUR LES PIEDS

(30) Priorität: 02.03.1998 DE 29803582
(43) Veröffentlichungstag der Anmeldung: 09.08.2000
(73) Patentinhaber: Meyer, Jana, 79618 Rheinfelden (DE)
(72) Erfinder: Meyer, Jana, 79618 Rheinfelden (DE)
(74) Vertreter: Sartorius, Peter, Dipl.-Ing.
(86) Internationale Anmeldenummer: EP9804372
(87) Internationale Veröffentlichungsnummer: WO99044449

(56) Entgegenhaltungen:
- FR-A- 1 071 419
- GB-A- 744 210
- GB-A- 1 552 320
- US-A- 2 335 665
- US-A- 3 711 967
- US-A- 5 092 347
- US-A- 5 596 770

## Beschreibung

Die Erfindung bezieht sich auf ein textiles Fußbekleidungsstück aus einem Gewebe, Gewirke oder Gestricke mit einem den menschlichen Fuß umfassenden und bis wenigstens in den Bereich des Sprunggelenks reichenden Fußteil, wobei das Fußbekleidungsstück im Bereich der Fußsohle und/oder der Fußzehen mit im Inneren des Fußteils angebrachten und mit diesem unverrückbar verbundenen Auflagen oder Einlagen aus einem hochelastischen, weichen Polstermaterial ausgerüstet ist.

Solche Fußbekleidungsstücke - gemeinhin als Strümpfe oder auch Socken benannt - sind je nach ihrem Verwendungszweck in teils sehr unterschiedlichen Ausführungen bekannt, beispielsweise auch als Strumpfhosen. Insbesondere auch als sogenannte Stütz- oder Kompressionsstrümpfe für medizinische Anwendungen an behandlungsbedürftigen Füßen und Beinen von vor allem älteren Menschen.

Hauptsächlich ältere Menschen bedürfen bei häufig schmerzhaften defekten Haut- und Gewebepartien, wie z. B. Hühneraugen oder anderen Druck- und Schmerzstellen, teils hervorgerufen durch Gewebe-, Knochen- oder Gelenkschäden, der pflegerischen Behandlung der Füße, zumal zuweilen infolge mangelhafter Beweglichkeit gebrechliche ältere Menschen ihre Füße manuell selbst nicht behandeln können.

Die Linderung solcher Schmerzzustände geschieht pflegerisch außer durch Fußbäder und Einreibungen, hauptsächlich aber dadurch, dass auf die geschädigten und daher schmerzhaften Hautpartien Auflagen oder Einlagen aus an sich bekannten hochelastischen, weichen Polstermaterialien aufgebracht werden. Diese bestehen zumeist aus porösen Schaumstoffen oder gelartigem Silikon-Material oder aus Zusammensetzungen dieser Stoffe.

Diese Polsterauflagen oder Einlagen werden in der Regel durch Ankleben auf der Fußoberfläche befestigt; häufig sind sie mit selbstklebenden Randstreifen versehen.

Es müssen zumeist Fußbäder und Fußeinreibungen täglich durchgeführt und wiederholt werden, und dazu müssen die angeklebten Polsterauflagen oder Einlagen entfernt und anschliessend wieder angebracht werden. Da sie nicht mehr oder nicht mehr genügend haften, müssen sie fast immer durch neue ersetzt werden. Dadurch wird nicht nur ein hoher Zeit- und Kostenaufwand hervorgerufen. Ferner sind behinderte Menschen oft wegen mangelnder Beweglichkeit nicht in der Lage, diese Auflagen oder Einlagen selbst an den richtigen Stellen zu applizieren.

Obwohl diese Auflagen oder Einlagen nach höchstens eintägiger Anwendung oft noch gut wiederverwendbar wären, müssen sie fast stets neu angeschafft werden, was erhebliche Kosten verursacht.

Die US-A-5092347 beschreibt einen speziellen Socken für eine konkrete Auswahl an Einlangen oder Polstern, die am Socken positioniert werden, um sie dann mit Hilfe des Sockens an einer bestimmten Stelle am Fuß zu positionieren. Die Polster sind in ihrer Form und Wirkung unterschiedlich und austauschbar.

Die US-A-5592770 beschreibt aufblasbare Luftkissen aus hochelastischem und weichem Material, die als Fußpolster innerhalb eines Sockens vorgesehen sind.

Die GB-A-744210 und FR-A-1071419(D4) beschreiben eine sockenartige Bandage oder Füßling mit Taschen zum Einbringen von Polstern.

Die US-A-2335665 offenbart ein sogenanntes cloth support, eine Art Socken mit Zehpartien zum Einbringen von Polstern zum Schutz des menschlichen Fußes vor Hühneraugen und vor dem Übereinanderstehen von Zehen, zum Korrigieren von Anomalien des Fußes und zur Möglichkeit, den Komfort beim Tragen von Schuhen zu verbessern. Hierzu werden Teilbereiche des Fußes oder der ganze Puß und jeder einzelne Zeh durch dieses cloth support umgeben. Das cloth support weist Taschen zum Einbringen von Polstern auf und ist aus dem gleichen Material wie Handschuhe oder Socken.

Aufgabe der vorliegenden Erfindung ist es, eine polsternde Einlage zu schaffen, die unabhängig von der Art und Ausbildung des textilen Fußbekleidungsstücks am Fuß positioniert und ohne großen Aufwand ausgewechselt werden kann und den Platzverhältnissen des Vorderfußes im Schuhwerk angepasst ist.

Zur Lösung dieser Aufgabe enthält das Fußbekleidungsstück erfindungsgemäß eine auswechselbare Einlage, die eine, einen Teil des Vorderfußes mit den Fußzehenbereich umfassende, einseitig offene Kappe bildet, wobei die Einlage aus zwei, im wesentlichen halbovalen oder halbkreisförmigen Polstern gebildet ist.

Dadurch wird erreicht, dass die Naht der Einlage in einer horizontalen Ebene um den Fußzehenbereich angeordnet ist und zwischen dem Fuß und einem Schuhwerk Platz findet.

Die Fußbekleidungsstücke mit den Polstern können bei etwa 40° Grad Celsius gewaschen werden; jedoch können die Polster vor dem Waschen auch entfernt und dann wieder eingesetzt werden.

Dabei kann ein erfindungsgemäßes, mit den Einlagen versehenes Fußbekleidungsstück als Fußsocke, als Kniestrumpf, als Langstrumpf oder als Strumpfhose mit geschlossenem Fußteil ausgebildet sein. Ferner kann das Fußbekleidungsstück als Stützstrumpf mit geschlossenem oder teilweise geschlossenem Fußteil ausgebildet sein.

Bevorzugte Ausbildungsweisen des Fußbekleidungsstückes können so ausgerüstet sein, daß die ganze Fußsohle des Fußteils vollflächig mit einer Auflage aus Polstermaterial versehen oder das nur einzelne Flächenteile oder Flächenabschnitte der Fußsohle mit Auflagen aus dem Polstermaterial versehen sind.

Eine besonders vorteilhafte Ausbildungsweise für bestimmte Schutzbereiche kann darin bestehen, dass die Auflagen im vorderen Bereich der Fußsohle bis über den Fußzehenteil reichen, so dass die Fußzehen teilweise oder ganz überdeckt sind.

Eine weitere vorteilhafte Ausbildungsweise nach einem weiteren Vorschlag ist dadurch möglich, dass die Auflagen im vorderen Bereich der Fußsohle bis über den Fußzehenteil reichen und den Fußrückenteil teilweise überdecken. Die Ausbildungsweise kann ausserdem auch eine Auflage im Fersenbereich umfassen, die bis über den Fersenteil nach oben reicht.

Für die schonende Abdeckung von Hallux-Ausbeulungen im Bereich des Großzehengelenks oder -ballens sind seitlich angebrachte Polstereinlagen vorteilhaft.

Die Auflagen oder Einlagen aus dem Polstermaterial können mit den Innenseiten oder Innenflächen des Fußteils durch Einnähen - also Verbinden mit Nähfäden - fest verbunden sein. Andererseits können die Auflagen oder Einlagen auch an den Innenseiten oder Innenflächen des Fußteils auswechselbar angebracht sein. Entweder durch klettenartig ausgebildete Polsterteile oder aber dadurch, dass nach einem weiteren Vorschlag die Einlagen oder Auflagen einsteckbar und herausnehmbar in taschenartigen Aufnahmebereichen angeordnet sind, mit welchen das Fußteil im Inneren ausgerüstet ist.

Auch Strumpfhosen mit vollständigem oder nur teilweise geschlossenem Fußteil oder auch Stützstrümpfe mit ganz oder teilweise geschlossenem Fußteil können erfindungsgemäß mit den beschriebenen Einlagen oder Auflagen oder Polstern mit fest angebrachten oder auswechselbaren Polsterteilen ausgerüstet sein.

Für besondere Fälle ist auch eine Sonderform vorgesehen, bei der das Fußbekleidungsstück im Fußzehenbereich in für die Fußzehen fingerartig abgeteilte Zehenhüllen endet, in welchen die Einlagen aus Polstermaterial eingearbeitet sind.

Durch die erfindungsgemäß ausgebildeten Fußbekleidungsstücke mit den darin befestigten oder auch auswechselbar angebrachten Auflagen oder Einlagen aus dem Polstermaterial wird die Benutzung dadurch sehr erleichtert, dass es nach dem Ausziehen des Fußbekleidungsstückes nicht mehr erforderlich ist, beim Wiederanziehen diese polsterartigen Einlagen oder Auflagen mühsam von Hand erneut an den richtigen Stellen zu plazieren oder in jedem Falle neue Einlagen oder Auflagenteile anzuschaffen, um sie vor dem Anziehen an den betreffenden Stellen anzubringen.

Andere besondere Ausführungen gemäß der Erfindung sind in der Ansprüche 7-13 angegeben.

Ausführungsbeispiele der erfindungsgemässen Fußbekleidungsstücke sind in der Zeichnung schematisch dargestellt und im folgenden näher erläutert. Es zeigen
- Fig. 1: ein Fußbekleidungsstück als Kniestrumpf,
- Fig. 2: ein Fußbekleidungsstück als Kurzstrumpf oder Socke,
- Fig. 3: Schnitt B - B' gemäss Fig. 1,
- Fig. 4: ein Fußbekleidungsteil mit anderen Polstereinlagen,
- Fig. 5: ein Fußbekleidungsteil in abgewandelter Ausbildung,
- Fig. 6: ein Fußbekleidungsteil mit anderer Polstereinlage,
- Fig. 7: ein unter einem Strumpf zu tragendes Fußbekleidungs-Teilstück mit einer Einlage in Seitenansicht,
- Fig. 8: das Fußbekleidungs-Teilstück gemäss Fig. 7 in Draufsicht,
- Fig. 9: ein mit gestrichelten Konturen dargestelltes Fußbekleidungsstück mit einer die Fußzehen umgebenden Einlage,
- Fig. 10: die Einlage gemäss Fig. 9,
- Fig. 11: ein Fußbekleidungsstück als Knie- oder Kurzstrumpf mit einer abgewandelten Einlage,
- Fig. 12: ein Fußbekleidungsstück gemäss Fig. 11 mit anders abgewandelter Einlage,
- Fig. 13: ein Fußbekleidungsstück gemäss Fig. 11 mit einer seitlichen Einlage für Hallux-Beschwerden,
- Fig. 14: ein Fußbekleidungsstück als Strumpfhose mit Einlagen gemäss Fig. 1 und Fig. 13,
- Fig. 14a: die Strumpfhose nach Fig. 14 mit Einlage nach Fig. 4,
- Fig. 14b: die Strumpfhose nach Fig. 14 mit Einlage nach Fig. 6,
- Fig. 14c: die Strumpfhose nach Fig. 14 mit Einlage nach Fig. 2,
- Fig. 14d: die Strumpfhose nach Fig. 14 mit Einlage nach Fig. 11,
- Fig. 14e: die Strumpfhose nach Fig. 14 mit Einlage nach Fig. 12,
- Fig. 14f: die Strumpfhose nach Fig. 14 mit Einlage nach Fig. 9.

In den Abbildungen sind die Fußteile der Fußbekleidungsstücke mit F bezeichnet und die Einlagen oder Auflagen aus dem Polstermaterial tragen die Bezugszeichen A bzw. A', wenn diese im Fersenbereich angebracht sind. Der Bereich der Sohle ist mit S bezeichnet und der Fersenbereich mit FS.

Im Fußteil F nach Fig. 1 und 3 sind zwei Einlagen A und A' angebracht. Die Fig. 3 zeigt Einlagen A im Zehenbereich Z und im Fersenbereich FS. Es handelt sich um Beispiele, die das Verständnis der Erfindung erleichtern. Gemäß Fig. 4 kann eine Einlage A auch den ganzen Bereich der Fußzehen und einen Teil des Fußrückens bedecken.

Fig. 5 lässt erkennen, dass im Fußzehenbereich die fingerartig ausgebildeten Fußzehenhüllen H mit Einlagen ausgepolstert sind, und dass auch im Fersenbereich FS eine Einlage A' eingearbeitet sein kann. Es handelt sich um ein Beispiel, welches das Verständnis der Erfindung erleichtert.

Fig. 2 zeigt einen Kurzstrumpf mit Einlagen A und A' und die Fig. 7 und 8 zeigen in Seitenansicht und in Draufsicht eines unter dem Strumpf zu tragenden Fußbekleidungs-Teilstücks mit einer Einlage A. Es handelt sich um Beispiele, die das Verständnis der Erfindung erleichtern.

In Fig. 9 ist in gestrichelter Darstellung ein Fußbekleidungsteil zu erkennen, in welchem das in Fig. 10 dargestellte Polster (E) eingesetzt ist, welches den gesamten Fußzehenbereich umhüllt. Das Polster (E) ist aus zwei halbovalen oder halbkreisförmigen Polsterstücken ausgebildet, die an der runden Seite durch eine in der horizontalen Ebene verlaufende Naht verbunden sind.

Die Fig. 11 zeigt einen Knie- oder Kurzstrumpf mit einer Fußsohleneinlage A, welche vom Fersenbereich FS bis über die Fußzehen in den Fußrückenbereich reicht. Demgegenüber ist im Fußbekleidungsteil gemäss Fig. 12 nur der Fußrückenteil mit einer Einlage A bedeckt. Bei Fig. 12 handelte sich um ein Beispiel, welches das Verständnis der Erfindung erleichtert.

Aus Fig. 13 ist eine seitliche Anordnung einer Polstereinlage A ersichtlich, welche den Fußballenbereich abdeckt und bei Hallux-Erkrankungen zweckmässig ist. Es handelt sich um ein Beispiel, welches das Verständnis der Erfindung erleichtert.

Die Darstellung der Fig. 14 zeigt eine Strumpfhose, deren beide Fußbekleidungsteile F links und rechts mit unterschiedlichen Polstereinlagen versehen sind und zwar in Blickrichtung links gemäß Fig. 1 und rechts gemäß Fig. 13. Die Fußteile der Darstellungen Fig. 14a und Fig. 14b sind mit Polstereinlagen versehen, wie in den Fig. 4 und 6 gezeigt. Die Fußteile der Darstellungen in Fig. 14c und Fig. 14d sind mit Einlagen gemäss Fig. 2 und Fig. 11 ausgerüstet. Ausserdem sind die Fußteile nach den Fig. 14e und 14f mit Polstern nach den Fig. 12 und 9 versehen.

Bei den Figuren 6, 14, 14b, 14c und 14e handelt sich um Beispiele, welches das Verständnis der Erfindung erleichtern.

Auf die vorstehend dargestellten und beschriebenen Beispiele ist der Anwendungsbereich der Erfindung nicht beschränkt, sondern außer diesen Beispielen von verschiedenen Ausführungsformen liegen auch noch weitere Abwandlungen und Kombinationen von Fußbekleidungsstücken und Fußbekleidungsteilen mit unterschiedlichen Polstereinlagen innerhalb des Bereichs der Erfindung.

## Patentansprüche

1. Textiles Fußbekleidungsstück aus einem Gewebe, Gewirke oder Gestricke mit einem den menschlichen Fuß umfassenden und bis wenigstens in den Bereich des Sprunggelenks reichenden Fußteil, wobei das Fußbekleidüngsstück im Bereich der Fußsohle (S) und/oder der Fußzehen mit im Inneren des Fußteils (F) angebrachten und mit diesem unverrückbar verbundenen Auflagen (A, A') oder Einlagen (E) aus einem hochelastischen, weichen Polstermaterial ausgerüstet ist
**dadurch gekennzeichnet, daß**
das Fußbekleidungsstück eine auswechselbare Einlage (E) enthalt, die eine, einen Teil des Vorderfußes mit dem Fußzehenbereich (Z) umfassende, einseitig offene Kappe bildet, wobei die Einlage (E) aus zwei, im wesentlichen halbovalen oder halbkreisförmigen Polstern gebildet ist.

2. Fußbekleidungsstück nach Anspruch 1,
**dadurch gekennzeichnet, dass** das Fußbekleidungsstück eine auswechselbare Auflage (A') im Fersenbereich (FS) enthält, die eine bis über den Fersenteil nach oben reichende, die Ferse umfassende Kappe bildet.

3. Fußbekleidungsstück nach Anspruch 1,
**dadurch gekennzeichnet, daß** es als Füßling, als Fußsocke, als Kniestrumpf, als Langstrumpf, als unter einem Strumpf zu tragenden Fußbekleidungs-Teilstück, als Strumpfhose mit geschlossenem Fußteil oder auch als Stützstrumpf mit ganz oder teilweise geschlossenem Fußteil ausgebildet ist.

4. Fußbekleidungsstück nach einem der Ansprüche 1 bis 3,
**dadurch gekennzeichnet, daß** die ganze Fußsohle (S) des Fußteils (F) vollflächig mit einer Auflage (A) aus Polstermaterial versehen ist.

5. Fußbekleidungsstück nach einem der Ansprüche 1 bis 3,
**dadurch gekennzeichnet, daß** nur einzelne Flächenteile oder Flächenabschnitte der Fußsohle (S) mit Auflagen (A, A') aus dem Polstermaterial versehen sind.

6. Fußbekleidungsstück nach einem der Ansprüche 1 bis 3,
**dadurch gekennzeichnet, daß** die Auflagen (A') im Fersenbereich (FS) bis über den Fersenteil nach oben reichen.

7. Fußbekleidungsstück nach einem der Ansprüche 1 bis 3,
**dadurch gekennzeichnet, daß** im Fußteil (F) an einer Außenseite in Höhe des Ballens ein Polsterkissen (A) angebracht ist.

8. Fußbekleidungsstück nach Anspruch 1,
**dadurch gekennzeichnet, daß** es eine herausnehmbare Einlage E enthält, welche einen Teil des Vorderfußes mit dem Fußzehenteil (Z) umfasst.

9. Fußbekleidungsstück nach einem der Ansprüche 1 bis 3,
**dadurch gekennzeichnet, daß** es mit einer den Fußrücken abdeckenden Einlage (A) versehen ist.

10. Fußbekleidungsstück nach Anspruch 2 als Strumpfhose ausgebildet, **dadurch gekennzeichnet, daß** deren Fußteile (F) beidseitig mit gleichartigen und an den gleichen Stellen angebrachte oder an jeder Seite mit verschiedenartigen und an verschiedenen Stellen angebrachte Einlagen (A, A') versehen ist.

11. Fußbekleidungsstück nach einem der Ansprüche 1 bis 3,
**dadurch gekennzeichnet, daß** die Auflagen (A) an den Innenseiten des Fußteils (F) angebracht sind.

12. Fußbekleidungsstück nach einem der Ansprüche 1 bis 3,
**dadurch gekennzeichnet, daß** die Auflagen (A, A') an den Innenflächen des Fußteils (F) durch klettenartig ausgebildete Oberflächenteile auswechselbar befestigt sind.

13. Fußbekleidungsstück nach Anspruch 1,
**dadurch gekennzeichnet, daß** die Einlage (E) eine derart klettenartig ausgebildete Oberfläche aufweist, daß sie an den Innenflächen des Fußteils (F) auswechselbar befestigbar ist.

## Claims

1. A textile clothing item for the foot, comprising a woven fabric or knitted fabric with a foot part enveloping the human foot, with said foot part extending at least to the region of the ankle joint, wherein the clothing item for the foot in the region of the sole of the foot (S) and/or the toes comprises supports (A, A') or inserts (E) which are affixed in the interior of the foot part (F) and are connected to said foot part so as to be immovable, with said supports or inserts being made from a highly-elastic soft padding material,
**characterised in that**
the clothing item for the foot has a replaceable insert (E) which forms a cap, open one end, which cap encloses part of the front of the foot including the area of the toes (Z), with the insert (E) comprising two essentially semi-oval or semicircular pads.

2. The clothing item for the foot according to claim 1,
**characterised in that**
the clothing item for the foot has a replaceable support (A') in the heel area (FS), which support forms a cap which extends beyond the heel part and upward, thus enclosing the heel.

3. The clothing item for the foot according to claim 1,
**characterised in that**
it is designed as a footlet, a sock, a knee-length stocking or sock, a thigh-high stocking, a partial clothing item for the foot to be worn underneath a stocking, as pantyhose with a closed foot part, or as a support stocking with an entirely closed or partially closed foot part.

4. The clothing item for the foot according to any one of claims 1 to 3,
**characterised in that**
the entire area of the sole (S) of the foot part (F) comprises a support (A) made of padding material.

5. The clothing item for the foot according to any one of claims 1 to 3,
**characterised in that**
only individual parts of an area or sections of an area of the sole of the foot (S) comprise supports (A, A') made of the padding material.

6. The clothing item for the foot according to any one of claims 1 to 3,
**characterised in that**
the supports (A') in the heel area (FS) extend beyond the heel part and upward.

7. The clothing item for the foot according to any one of claims 1 to 3,
**characterised in that**
in the foot part (F) on an outside, at the height of the ball of the foot, a cushioning pad (A) is affixed.

8. The clothing item for the foot according to claim 1,
**characterised in that**
it comprises a removable insert (E) which encloses part of the front of the foot including the area of the toes (Z).

9. The clothing item for the foot according to any one of claims 1 to 3,
**characterised in that**
it comprises an insert (A) which covers the top of the foot.

10. The clothing item for the foot according to claim 2, designed as pantyhose, **characterised in that** the foot parts (F) on both sides comprise the same type of inserts (A, A') affixed in the same positions; or on each side comprise different types of inserts (A, A') affixed in different positions.

11. The clothing item for the foot according to any one of claims 1 to 3,
**characterised in that**
the supports (A) are affixed to the insides of the foot part (F).

12. The clothing item for the foot according to any one of claims 1 to 3,
**characterised in that**
the supports (A, A') are exchangeably affixed on the inside areas of the foot part (F) by means of Velcro-like surface parts.

13. The clothing item for the foot according to claim 1,
**characterised in that**
the insert (E) comprises a Velcro-like surface, such that said insert is exchangeably affixed on the inside areas of the foot part (F).

## Revendications

1. Pièce d'habillement textile pour les pieds en tissu, maille ou tricot comportant une partie pied entourant le pied humain et allant au moins jusqu'au niveau de l'articulation de la cheville, la pièce d'habillement pour les pieds étant équipée, au niveau de la semelle du pied (S) et/ou des orteils, d'appliques (A, A') ou garnitures (E) installées à l'intérieur de la partie pied (F) et reliées à celles-ci de manière non déplaçable en matière de rembourrage douce très élastique,
**caractérisée en ce que**
la pièce d'habillement pour les pieds contient une garniture échangeable (E) qui constitue un capuchon ouvert unilatéralement entourant une partie de l'avant du pied avec la zone des orteils (Z), la garniture (E) étant constituée de deux rembourrages sensiblement demi-ovales ou en forme de demi-cercles.

2. Pièce d'habillement pour les pieds suivant la revendication 1,
**caractérisée en ce que**
la pièce d'habillement pour les pieds contient au niveau du talon (FS) une garniture échangeable (A') qui constitue un capuchon remontant jusqu'au delà de la partie talon et entourant le talon.

3. Pièce d'habillement pour les pieds suivant la revendication 1,
**caractérisée en ce**
**qu'**elle se présente sous forme d'un bas de pied, d'une socquette, d'un mi-bas, d'un bas long, d'une pièce partielle d'habillement pour les pieds à porter sous un bas, d'un collant comportant une partie pied fermée ou d'un bas de contention comportant une partie pied complètement ou partiellement fermée.

4. Pièce d'habillement pour les pieds suivant l'une quelconque des revendications 1 à 3,
**caractérisée en ce que**
toute la semelle du pied (S) de la partie pied (F) est munie sur toute sa surface d'une garniture (A) en matière de rembourrage.

5. Pièce d'habillement pour les pieds suivant l'une quelconque des revendications 1 à 3,
**caractérisée en ce que**
seules certaines parties de la surface ou sections de surface de la semelle du pied (S) sont pourvues de garnitures (A, A') en matière de rembourrage.

6. Pièce d'habillement pour les pieds suivant l'une quelconque des revendications 1 à 3,
**caractérisée en ce que**
les garnitures (A') de la zone du talon (FS) remontent jusqu'au delà de la partie talon.

7. Pièce d'habillement pour les pieds suivant l'une quelconque des revendications 1 à 3,
**caractérisée en ce que**,
dans la partie pied (F), sur une face extérieure, est installé un coussin de rembourrage (A) à hauteur de la saillie.

8. Pièce d'habillement pour les pieds suivant la revendication 1,
**caractérisée en ce**
**qu'**elle contient une garniture amovible E qui entoure une partie de l'avant du pied avec la partie orteils (Z).

9. Pièce d'habillement pour les pieds suivant l'une quelconque des revendications 1 à 3,
**caractérisée en ce**
**qu'**elle est munie d'une garniture (A) recouvrant le dessus du pied.

10. Pièce d'habillement pour les pieds suivant la revendication 2 se présentant sous forme de collant, **caractérisée en ce que** ses parties pieds (F) sont munies de garnitures (A, A') de même type disposées aux mêmes endroit bilatéralement ou de type différent installées à des endroits différents sur chaque côté.

11. Pièce d'habillement pour les pieds suivant l'une quelconque des revendications 1 à 3,
**caractérisée en ce que**
les garnitures (A) sont installées sur les faces internes de la partie pied (F).

12. Pièce d'habillement pour les pieds suivant l'une quelconque des revendications 1 à 3,
**caractérisée en ce que**
les garnitures (A, A') sont fixées de manière échangeable sur les surfaces intérieures de la partie pied (F) à l'aide de pièces de surface à de type agrippant.

13. Pièce d'habillement pour les pieds suivant la revendication 1,
**caractérisée en ce que**
la garniture (E) présente une surface de type agrippant telle qu'elle peut être fixée de manière échangeable sur les surfaces intérieures de la partie pied (F) .
